# FASCICULE DE BREVET EUROPEEN

(11) **EP 0 847 575 B1**
(45) Date de publication et mention de la délivrance du brevet: **27.06.2001**
(21) Numéro de dépôt: 97919461.0
(22) Date de dépôt: 02.04.1997
(51) Int. Cl.: G10D 9/02

(54) **PERFECTIONNEMENTS APPORTES AUX LIGATURES POUR BEC D'INSTRUMENT A VENT A ANCHE SIMPLE**
VERBESSERUNGEN AN DER RINGKLEMME FÜR DAS MUNDSTÜCK EINES BLASINSTRUMENTS MIT EINEM EIZELNEN ZUNGENBLATT
IMPROVEMENTS TO TIES FOR THE MOUTHPIECE OF A SINGLE REED WIND INSTRUMENT

(30) Priorité: 04.04.1996 FR 9604244
(43) Date de publication de la demande: 17.06.1998
(73) Titulaire: ETABLISSEMENTS VANDOREN Société Anonyme dite:, F-75018 Paris (FR)
(72) Inventeur: VAN DOREN, Bernard, F-75017 Paris (FR)
(74) Mandataire: Jolly, Jean-Pierre
(86) Numéro de dépôt international: FR9700586
(87) Numéro de publication internationale: WO9738414

(56) Documents cités:
- EP-A- 0 714 086
- FR-A- 2 641 109
- GB-A- 668 002
- US-A- 1 680 159
- US-A- 2 523 185
- US-A- 3 390 856
- US-A- 4 210 055

## Description

La présente invention concerne des perfectionnements apportés aux ligatures pour bec d'instrument à vent à anche simple. Elle concerne plus particulièrement une ligature pour bec d'instrument à vent comportant un élément de calage et de répartition des efforts de serrage, prenant appui sur l'anche ou sur le bec de l'instrument.

On sait que, dans des instruments tels que la clarinette ou le saxophone, l'anche est maintenue en place sur le bec de l'instrument par un collier, appelé ligature, qui épouse la forme générale du bec et prend appui contre la face externe bombée de l'anche, tandis que la face plane de celle-ci est en contact avec une partie plane du bec.

La ligature est fendue suivant l'une des ses génératrices, et des moyens d'assemblage tels que des vis et des alésages filetés sont prévus sur les deux parties qui se font face, pour les rendre solidaires l'une de l'autre et provoquer ainsi une action de serrage de l'anche.

Ces ligatures peuvent comporter plusieurs vis de serrage (voir FR-A-2 438 311) ou une unique vis de serrage (voir US-A- 3 618 440, ou encore la demande de brevet français non encore publiée N° 94 14025, du 3 Novembre 1994).

Ces ligatures comprennent de préférence un élément rigide incurvé de profil complémentaire de celui du bec de clarinette ou de l'anche, qui sert d'élément de calage et est interposé entre le bec ou l'anche et les parties de la ligature disposées en regard, de manière à être appliqué habituellement par celle-ci contre le bec ou l'anche.

C'est ainsi que GB-A-668 002 décrit une ligature dans laquelle un élément de calage amovible, interposé entre l'anche et le collier de la ligature, prend appui sur l'anche sous la sollicitation du collier, lorsque l'on serre celui-ci à l'aide de la vis de serrage usuelle de la ligature.

Dans cette réalisation, l'effort de serrage exercé par la vis dans la direction de son axe est ainsi transformé en une pression exercée sur l'élément de calage interposé entre le corps de la ligature et le bec ou l'anche de l'instrument, perpendiculairement au bec, ce qui se traduit par une répartition encore plus équilibrée des efforts exercés par la ligature sur le bec et l'anche de l'instrument.

De plus, l'élément de calage comporte usuellement sur sa surface tournée vers l'anche ou le bec des parties en relief déformables, par exemple des nervures obtenues par emboutissage de cette surface, qui contribuent à une meilleure répartition des efforts de serrage et/ou à un calage amélioré de l'anche sur l'instrument.

L'élément de calage est généralement rigidement solidaire de la ligature et, dans ce but, il comporte une partie faisant saillie entre les parties en regard de la ligature et comportant une ou des lumières dans lesquelles est ou sont engagées les vis de serrage réunissant ces deux parties.

Les instrumentistes ont cependant des préférences quant au type des éléments de calage et il arrive fréquemment qu'ils changent d'élément de calage en fonction de la partition qu'ils interprètent.

Dans la mesure où l'élément de calage est solidaire de la ligature, l'opération de remplacement de cet élément est peu pratique à mettre en oeuvre et l'instrumentiste peut avoir intérêt à remplacer la ligature elle-même par une autre ligature équipée d'un autre élément de calage. Ceci suppose toutefois qu'il ait à sa disposition plusieurs ligatures,ce qui peut s'avérer coûteux.

La présente invention vise à remédier à cet inconvénient en proposant une nouvelle ligature équipée d'un élément de calage amovible, qui peut être rendu solidaire de la ligature par simple clipsage sur un ou des éléments réunissant transversalement les bords francs disposés en regard de la ligature et, plus particulièrement, sur le ou les vis de serrage de cette ligature, d'une partie en saillie de cet élément de calage engagée entre les bords en regard de la ligature.

A cet effet, l'invention a pour objet une ligature souple en un matériau déformable élastiquement, apte à équiper le bec d'un instrument à vent, cette ligature ayant un profil sensiblement complémentaire de celui du bec, de manière à pouvoir enserrer celui-ci et une anche interposée entre le bec et la ligature, deux parties espacées de la ligature comportant des bords respectifs disposés en vis-à-vis et sensiblement parallèles aux génératrices du bec, ces deux parties étant réunies par au moins une vis de serrage disposée transversalement entre ces deux parties et coopérant avec un alésage fileté d'au moins une de ces parties, ladite ligature comportant un élément rigide de calage de forme complémentaire de l'anche ou du bec de l'instrument, cet élément étant amovible et interposé entre la partie restante de la ligature et cette anche ou ce bec, cette ligature étant caractérisée en ce que l'élément de calage est apte à être clipsé sur la ou les vis de serrage de la ligature.

La partie en saillie de l'élément de calage pourra comporter simplement une ou plusieurs fentes aptes à coiffer la ou les vis de serrage et dont l'ouverture aura un écartement très légèrement inférieur au diamètre de la ou des vis et à la largeur du reste de la fente.

La fente de cette partie en saillie pourra aussi comporter un élément escamotable disposé transversalement à la fente et apte à s'escamoter à l'encontre de moyens élastiques de rappel tels qu'un ressort.

La surface de l'élément de calage appelée à venir en contact avec l'anche ou avec le bec pourra naturellement comporter des parties en saillie de n'importe quelle forme, par exemple des nervures disposées longitudinalement ou transversalement par rapport au bec, ou de tout autre profil, venues ou non d'emboutissage de cette surface et aptes ou non à se déformer sous la pression de serrage.

Un tel élément de calage apte à être rendu solidaire de la ligature par clipsage sur la ou les vis de serrage constitue, bien entendu, un autre objet de l'invention.

La ligature conforme à l'invention présente donc le très grand avantage, par rapport aux ligatures de la technique antérieure, que l'instrumentiste peut remplacer très aisément l'élément de calage dont elle est équipée par un autre élément de calage, sans avoir à effectuer aucune opération compliquée.

En outre, il peut disposer, moyennant un coût réduit, de tout un jeu d'éléments de calage amovibles de types différents, aptes à être clipsés sur la ou les vis de serrage d'une unique ligature.

Diverses formes de réalisation de l'invention vont être décrites ci-après, en référence aux dessins annexés, qui n'ont pas de caractère limitatif. Sur ces dessins :
La figure 1 est une vue en perspective éclatée d'un bec de clarinette et d'une ligature conforme à l'invention ;
La figure 2 est une vue en perspective du bec de clarinette équipé de cette ligature ;
Les figures 3, 4 et 5 sont des vues en perspective à plus grande échelle de trois variantes d'éléments de calage de la ligature.

On se réfèrera d'abord aux figures 1 et 2.

Sur ces dessins, le bec de clarinette est désigné par la référence 1, l'anche par la référence 2, et le corps de la ligature destinée à maintenir l'anche 2 sur le bec 1 par la référence 3. Le corps de ligature est en un matériau déformable élastiquement, par exemple en métal ou en matière plastique, et il a un profil généralement cylindrique épousant la forme du bec 1 et de l'anche 2. Le corps de la ligature est fendu en 4, parallèlement aux génératrices du bec et à l'anche 2, de manière à comporter deux parties en regard, que l'on peut rapprocher ou écarter l'une de l'autre, pour serrer ou desserrer l'anche 2.

Le corps de ligature représenté ici est du type de celui qui fait l'objet de la demande de brevet français précitée N° 94 14025, mais il pourrait naturellement être de n'importe quel autre type.

Dans cette réalisation, chacune des parties en vis-à-vis du corps 3 comporte un fourreau, respectivement 5a, 5b, dans lequel est logé de manière à pouvoir pivoter librement autour de son axe un élément cylindrique, respectivement 6a, 6b.

Dans les fourreaux 5a, 5b sont ménagées des lumières, 7a, 7b, tandis que les éléments 6a, 6b, comportent, percés transversalement en regard de ces lumières, deux alésages 8a, 8b, filetés intérieurement, les filetages des deux alésages ayant des pas inversés.

Une vis 9 comportant deux parties filetées décalées 9a, 9b, à filetages de pas inversés, complémentaires de ceux des alésages 8a, 8b, est engagée dans ces derniers, à travers les lumières 7a, 7b, des fourreaux 5a, 5b.

Du fait des pas inversés des filetages des partie 9a, 9b de la vis 9, d'une part, des alésages 8a, 8b, d'autre part, il est possible de serrer ou de desserrer la ligature 3 sur le bec 1 et l'anche 2, en répartissant parfaitement et de façon symétrique les efforts exercés sur les deux parties 5a, 5b.

Un élément de calage 10, ayant un profil incurvé complémentaire de celui de l'anche 2, est interposé entre celle-ci et les parties 5a, 5b de la ligature 3 et, conformément à l'invention, il comporte une partie en saillie 11, engagée entre les parties 5a et 5b et dont une fente 12 est clipsée sur la partie centrale de plus petit diamètre 9c de la vis 9, séparant les filetages 9a et 9b de celle-ci.

Dans le cas présent, le clipsage est assuré de façon simple en prévoyant à l'entrée de la fente 12 un écartement des parties en regard légèrement inférieur au diamètre de la partie 9c et inférieur à la largeur normale de la fente 12. Comme indiqué ci-dessus, on pourra également prévoir à l'entrée de la fente 12 un élément escamotable, apte à s'éclipser sous la sollicitation de la partie 9c de la vis 9 et à être ensuite rappelé en position par un ressort.

L'élément de calage 10, qui est représenté à plus grande échelle sur la figure 3, comporte, dans deux plans perpendiculaires à l'axe du bec 1, des nervures 13, faisant saillie en direction du bec et permettant un serrage progressif de l'anche.

Dans la variante de l'élément de calage de la figure 4, où les organes déjà décrits sont désignés par les mêmes chiffres de référence affectés de l'indice', les nervures 14 sont longitudinales, c'est-à-dire parallèles à l'axe du bec 1', tandis que, dans la variante de la figure 5, où les organes déjà décrits sont également désignés par les mêmes chiffres de référence, mais affectés de l'indice", l'élément de calage 10" ne comporte plus des nervures, mais des parties en saillie 15, venues de déformation de l'élément 10".

On voit donc l'avantage considérable de la ligature conforme à l'invention, qui se prête à un changement rapide du type d'élément de calage utilisé par le musicien, après avoir dégagé la ligature du bec, sans avoir à dévisser complètement la vis 9, comme dans la technique antérieure, où cette vis était engagée dans une lumière de la partie en saillie 11, ce qui nécessitait une désolidarisation complète de la vis et de la partie 11 pour changer l'élément de calage.

Comme il est connu dans la technique, l'élément de calage peut prendre appui non contre l'anche 2, mais contre le bec même de l'instrument, dont il a alors une forme complémentaire.

Bien que la forme mise en oeuvre de l'invention qui vient d'être décrite concerne une ligature comportant une seule vis de serrage, il est clair qui l'invention s'applique aussi bien à des ligatures comportant deux vis de serrage parallèles. Dans ce cas, la partie en saillie de l'élément de calage engagée entre les parties disposées en regard de la ligature comportera deux fentes, qui viendront se clipser sur les deux vis de serrage.

Comme il a été indiqué ci-dessus, une même ligature pourra ainsi être vendue avec tout un lot d'éléments de calage interchangeables que le musicien, professionnel ou amateur, choisira en fonction du morceau de musique qu'il interprète.

## Revendications

1. Ligature souple en un matériau déformable élastiquement, apte à équiper le bec (1) d'un instrument à vent, cette ligature ayant un profil sensiblement complémentaire de celui du bec, de manière à pouvoir enserrer celui-ci et une anche (2) interposée entre le bec (1) et la ligature (3), deux parties espacées (5a, 5b) de la ligature comportant des bords respectifs disposés en vis-à-vis et sensiblement parallèles aux génératrices du bec, ces deux parties étant réunies par au moins une vis (9) de serrage disposée transversalement entre ces deux parties et coopérant avec un alésage fileté d'au moins une de ces parties, ladite ligature comportant un élément rigide (10) de calage de forme complémentaire de l'anche ou du bec de l'instrument, cet élément étant amovible et interposé entre la partie restante de la ligature et cette anche ou ce bec, cette ligature étant caractérisée en ce que l'élément de calage (10) est apte à être clipsé sur la ou les vis de serrage (9) de la ligature.

2. Ligature selon la revendication 1, dans laquelle l'élément de calage (10) comporte une partie en saillie (11) engagée entre les parties (5a, 5b) en regard de la ligature (3), caractérisée en ce que cette partie en saillie comporte au moins une fente (12) apte à coiffer la ou les vis de serrage (9), l'entrée de la fente (12) présentant un écartement très légèrement inférieur au diamètre de la vis (9) et inférieur à la largeur du reste de la fente (12).

3. Ligature selon la revendication 1, dans laquelle l'élément de calage (10) comporte une partie en saillie (11) engagée entre les parties (5a, 5b) en regard de la ligature (3), caractérisée en ce que cette partie en saillie comporte au moins une fente (12) apte à coiffer la ou les vis de serrage (9), un élément escamotable étant disposé transversalement à la fente (12) et étant apte à s'escamoter sous la sollicitation de la vis (9) à l'encontre de moyens élastiques de rappel tels qu'un ressort.

4. Elément de calage pour ligature souple selon la revendication 2.

5. Elément de calage pour ligature souple selon la revendication 3.

## Patentansprüche

1. Flexible Ligatur aus elastisch verformbarem Material zur Bestückung des Mundstücks (1) eines Blasinstruments, welche ein zum Profil des Mundstücks im wesentlichen komplementäres Profil aufweist, so dass es dieses umschließen kann, und ferner ein Blatt (2), welches zwischen dem Mundstück (1) und der Ligatur (3) eingesetzt ist, wobei zwei voneinander beabstandete Abschnitte (5a, 5b) der Ligatur jeweils einander gegenüber und im wesentlichen parallel zu den Mantellinien des Mundstücks verlaufende Ränder aufweisen und dabei mittels mindestens einer quer zwischen diesen beiden Abschnitten angeordneten und mit einer in mindestens einem dieser Abschnitte ausgebildeten Gewindebohrung zusammenwirkenden Klemmschraube (9) miteinander verbunden sind, wobei die Ligatur ein starres Fixierteil (10) aufweist, dessen Profil komplementär zum Blatt bzw. zum Mundstück des Instruments ausgebildet ist, wobei dieses Teil lösbar und zwischen dem übrigen Teil der Ligatur und diesem Blatt bzw. Mundstück eingesetzt ist, **dadurch gekennzeichnet**, dass das Fixierteil (10) auf die Klemmschraube bzw. Klemmschrauben (9) der Ligatur aufklemmbar ist.

2. Ligatur nach Anspruch 1, bei welcher das Fixierteil (10) einen überstehenden Bereich (11) im Eingriff zwischen den sich gegenüber stehenden Abschnitten (5a, 5b) der Ligatur aufweist, dadurch gekennzeichnet, dass dieser überstehende Bereich mindestens einen Spalt (12) aufweist, der über die Klemmschraube bzw. Klemmschrauben (9) aufsetzbar ist, wobei die Eintrittsöffnung in den Spalt (12) einen Abstand aufweiset, der ganz leicht kleiner als der Durchmesser der Schraube (9) und als die Breite des übrigen Teils des Spalts (12) ist.

3. Ligatur nach Anspruch 1, bei welcher das Fixierteil (10) einen überstehenden Bereich (11) im Eingriff zwischen den sich gegenüber stehenden Abschnitten (5a, 5b) der Ligatur aufweist, dadurch gekennzeichnet, dass dieser überstehende Bereich mindestens einen Spalt (12) aufweist, der über die Klemmschraube bzw. Klemmschrauben (9) aufsetzbar ist, wobei quer zum Spalt (12) ein einziehbares Element angeordnet und in der Lage ist, sich unter der Belastung durch die Schraube (9) entgegen elastischen Rückstellmitteln wie beispielsweise einer Feder einzuziehen.

4. Fixierteil für eine flexible Ligatur nach Anspruch 2.

5. Fixierteil für eine flexible Ligatur nach Anspruch 3.

## Claims

1. A flexible ligature of resiliently deformable material adapted to fit the mouthpiece (1) of a wind instrument, this ligature having a profile which is substantially complementary to that of the mouthpiece in such a way as to be able to enclose the latter and a reed (2) interposed between the mouthpiece and the ligature (3), two spaced apart parts (5a,5b) of the ligature comprising respective facing edges which are substantially parallel to the generators of the mouthpiece, these two parts being joined together by at least one tightening screw arranged transversely between these two parts and co-operating with a threaded bore of at least one of these parts, said ligature comprising a rigid wedge member (10) of complementary shape to that of the reed or the mouthpiece of the instrument, this member being removable and interposed between the remaining part of the ligature and the reed or the mouthpiece, this ligature being characterised in that the wedge member (10) is adapted to be clipped on to the tightening screw or screws (9) of the ligature.

2. A ligature according to claim 1, in which the wedge member (10) comprises a projecting part (11) engaged between the facing parts (5a,5b) of the ligature (3), characterised in that the projecting part comprises at least one slot (12) adapted to cover the tightening screw or screws (9), the entrance to the slot (12) having a spacing which is very slightly smaller than the diameter of the screw (9) and smaller than the width of the remainder of the slot (12).

3. A ligature according to claim 1, in which the wedge member (10) comprises a projecting part (11) engaged between the facing parts (5a,5b) of the ligature (3), characterised in that the projecting part comprises at least one slot (12) adapted to cover the tightening screw or screws (9), a retractable member being disposed transversely to the slot (12) and being adapted to be retracted under the action of the screw (9) counter to elastic return means, such as a spring.

4. A wedge member for a flexible ligature according to claim 2.

5. A wedge member for a flexible ligature according to claim 3.
